# EUROPÄISCHE PATENTSCHRIFT

(11) **EP 3 383 133 B1**
(45) Veröffentlichungstag und Bekanntmachung des Hinweises auf die Patenterteilung: **09.11.2022**
(21) Anmeldenummer: 18159942.4
(22) Anmeldetag: 05.03.2018
(51) Int. Cl.: H05B 6/06

(54) **KOCHSYSTEM UND VERFAHREN ZU EINEM BETRIEB EINES KOCHSYSTEMS**
COOKING SYSTEM AND METHOD FOR OPERATING A COOKING SYSTEM
SYSTÈME DE CUISSON ET PROCÉDÉ D'UN FONCTIONNEMENT D'UN SYSTÈME DE CUISSON

(30) Priorität: 30.03.2017 ES 201730507 P
(43) Veröffentlichungstag der Anmeldung: 03.10.2018
(73) Patentinhaber: BSH Hausgeräte GmbH, 81739 München (DE)
(72) Erfinder: Llorente, Gil Sergio, 50009 Zaragoza (ES); Mir, Bel Jorge, 50019 Zaragoza (ES); Rivera, Peman Julio, 50410 Cuarte de Huerva (Zaragoza) (ES)

(56) Entgegenhaltungen:
- EP-A1- 3 096 586
- WO-A1-2015/124883
- WO-A1-2017/103712
- WO-A2-2007/107888
- FR-A1- 3 033 995
- US-A1- 2009 095 736

## Beschreibung

Die Erfindung geht aus von einem Kochsystem nach dem Oberbegriff des Anspruchs 1 und von einem Verfahren zu einem Betrieb eines Kochsystems nach dem Oberbegriff des Anspruchs 11.

Aus dem Stand der Technik sind Kochsysteme mit zumindest einer Unterlegeinheit bekannt, welche zu einem Auflegen auf einer Abdeckplatte eines Kochfelds vorgesehen ist. Die Unterlegeinheit ist in einem Heizbetriebszustand zwischen der Abdeckplatte und einem beheizten Kochgeschirr angeordnet. Das Kochsystem umfasst zudem eine Kommunikationseinheit, welche insbesondere dazu vorgesehen ist, in einem Heizbetriebszustand der Induktionsheizeinheit mit der Unterlegeinheit zu kommunizieren. Eine Identifizierung einer einzelnen Unterlegeinheit zu einem individuellen Heizbetrieb ist dabei mit der Kommunikationseinheit jedoch nicht möglich.

Des Weiteren ist beispielsweise aus der Druckschrift WO 2007/107888 A2 ein Kochsystem gemäß dem Oberbegriff des Anspruchs 1 bekannt.

Die Aufgabe der Erfindung besteht insbesondere darin, eine gattungsgemäße Vorrichtung mit verbesserten Eigenschaften hinsichtlich einer Identifizierung bereitzustellen. Die Aufgabe wird durch die kennzeichnenden Merkmale der Ansprüche 1 und 11 gelöst, während vorteilhafte Ausgestaltungen und Weiterbildungen der Erfindung den Unteransprüchen entnommen werden können.

Die Erfindung geht aus von einem Kochsystem mit zumindest einer Aufstelleinheit, welche in wenigstens einem Heizbetriebszustand zu einer Anordnung oberhalb einer Abdeckplatte vorgesehen ist, und mit einer Induktionsheizeinheit, welche zu einer Erhitzung des Kochgeschirrelements vorgesehen ist.

Es wird vorgeschlagen, dass das Kochsystem zumindest eine Identifikationseinheit aufweist, welche zu einer Identifikation zumindest der Aufstelleinheit vorgesehen ist. Durch diese Ausgestaltung kann eine vorteilhaft flexible Identifizierung erreicht werden, womit insbesondere eine individuelle Heizleistung für die Aufstelleinheit erzeugt werden kann und die Aufstelleinheit auf der Abdeckplatte frei beweglich ist. Zudem kann insbesondere eine Flexibilität und ein Bedienkomfort verbessert werden.

Unter einem "Kochsystem" soll insbesondere ein System verstanden werden, welches zu einer Erhitzung von Speisen vorgesehen ist. Insbesondere kann das Kochsystem das wenigstens eine weitere Objekt und/oder wenigstens ein Kochfeld umfassen. Unter einem "Kochfeld" soll insbesondere eine Einheit verstanden werden, welche zumindest eine Induktionsheizeinheit, zumindest eine Versorgungseinheit und/oder zumindest eine Steuereinheit aufweist, welche insbesondere dazu vorgesehen ist, in dem Heizbetriebszustand eine Versorgungseinheit insbesondere zu einer Versorgung der Induktionsheizeinheit mit Energie, insbesondere mit elektrischer Energie, anzusteuern. Insbesondere ist die Induktionsheizeinheit in dem Heizbetriebszustand in Abhängigkeit einer Versorgung durch die Versorgungseinheit insbesondere zu einer Bereitstellung von Energie, insbesondere von elektromagnetischer Energie, insbesondere induktiver Energie, zu einer Erhitzung zumindest eines Teils der Aufstelleinheit, insbesondere von wenigstens einem Kochgeschirrelement der Aufstelleinheit und/oder von zumindest einer Wandung einer Gehäuseeinheit der Aufstelleinheit, vorgesehen. Das Kochfeld ist vorzugweise als ein Matrixkochfeld ausgebildet.

Das Kochfeld kann insbesondere die Abdeckplatte umfassen. Die Abdeckplatte kann insbesondere als Kochfeldplatte, wie beispielsweise als Glaskeramikplatte, und/oder als Arbeitsplatte, wie beispielsweise als Küchenarbeitsplatte, ausgebildet sein. Unter einer "Abdeckplatte" soll insbesondere ein Element verstanden werden, welches dazu vorgesehen ist, wenigstens eine Heizeinheit, welche insbesondere in dem Heizbetriebszustand zu einer, vorteilhaft induktiven, Erhitzung des Kochgeschirrelements vorgesehen ist, zumindest teilweise, vorzugsweise wenigstens zu einem Großteil und besonders bevorzugt vollständig, abzudecken. Die Abdeckplatte kann insbesondere als Kochfeldplatte, wie beispielsweise als Glaskeramikplatte, und/oder als Arbeitsplatte, wie beispielsweise als Küchenarbeitsplatte, ausgebildet sein.

Unter einer "Aufstelleinheit" soll insbesondere eine Einheit verstanden werden, welche zu einem Aufstellen und/oder Auflegen auf einer Abdeckplatte vorgesehen ist, und zwar insbesondere zum Zweck einer Beheizung zumindest eines Teils der Aufstelleinheit. Die Aufstelleinheit könnte beispielsweise zumindest ein Kochgeschirrelement aufweisen. Alternativ oder zusätzlich könnte die Aufstelleinheit zumindest eine Unterlegeinheit aufweisen, welche insbesondere zu einem Aufstellen zumindest eines Kochgeschirrelements, insbesondere des Kochgeschirrelements, vorgesehen sein könnte. Die Unterlegeinheit könnte beispielsweise in dem Heizbetriebszustand zu einer Anordnung zwischen einem zu erhitzenden Kochgeschirrelement der Aufstelleinheit und der Abdeckplatte vorgesehen sein. Insbesondere könnten Objekte der Aufstelleinheit, wie beispielsweise eine Bedieneinheit und/oder eine Steuereinheit und/oder eine Sensoreinheit und/oder eine Sendeeinheit, zumindest teilweise und vorteilhaft wenigstens zu einem Großteil in der Unterlegeinheit integriert sein. Unter einer "Unterlegeinheit" soll insbesondere eine Einheit verstanden werden, welche insbesondere zu einer Verwendung mit dem Kochfeld vorgesehen ist und insbesondere zu einem Auflegen, insbesondere zu einer Platzierung und/oder Positionierung, auf der Abdeckplatte und insbesondere zu einem Aufstellen zumindest eines Kochgeschirrelements vorgesehen ist. Insbesondere bildet die Unterlegeinheit in dem Heizbetriebszustand eine Unterlage für das beheizte Kochgeschirrelement aus. Die Unterlegeinheit ist insbesondere von dem Kochfeld, insbesondere von der Abdeckplatte, verschieden und vorteilhaft relativ zu dem Kochfeld, insbesondere zu der Abdeckplatte, beweglich angeordnet. Insbesondere kann die Unterlegeinheit dabei an einer beliebigen Position auf der Abdeckplatte positioniert werden. Darüber hinaus ist die Unterlegeinheit vorzugsweise zur Verwendung mit verschiedenen Kochfeldern vorgesehen.

Alternativ, insbesondere zu der Ausgestaltung, in welcher die Aufstelleinheit zumindest eine Unterlegeinheit und insbesondere zumindest ein Kochgeschirrelement aufweist, könnte die Aufstelleinheit beispielsweise zumindest eine Gehäuseeinheit aufweisen, welche insbesondere als eine Außengehäuseeinheit ausgebildet sein und insbesondere ein Außengehäuse der Aufstelleinheit wenigstens zu einem Großteil ausbilden könnte. Insbesondere könnte zumindest ein Objekt der Aufstelleinheit, insbesondere mehrere Objekte der Aufstelleinheit und vorteilhaft alle Objekte der Aufstelleinheit, wie beispielsweise eine Bedieneinheit und/oder eine Steuereinheit und/oder eine Sensoreinheit und/oder eine Sendeeinheit, zumindest teilweise und vorteilhaft wenigstens zu einem Großteil in der Gehäuseeinheit integriert sein. Unter "wenigstens zu einem Großteil" soll insbesondere zu einem Anteil, insbesondere einem Massenanteil und/oder Volumenanteil, von mindestens 70 %, insbesondere von mindestens 80 %, vorteilhaft von mindestens 90 % und vorzugsweise von mindestens 95 % verstanden werden.

Unter einer "Identifikationseinheit" soll insbesondere eine Einheit verstanden werden, welche dazu vorgesehen ist, wenigstens ein Identifikationssignal bereitzustellen und insbesondere in zumindest einem Betriebszustand, insbesondere einem Startbetriebszustand und/oder dem Heizbetriebszustand, insbesondere mittels des Identifikationssignals wenigstens ein Objekt, insbesondere zumindest den Teil der Aufstelleinheit, vorteilhaft die Unterlegeinheit und/oder die Gehäuseeinheit und/oder das Kochgeschirrelement, und/oder zumindest ein weiteres Identifikationsobjekt, zu identifizieren. Vorteilhaft ist die Identifikationseinheit zu einer simultanen Identifikation der Unterlegeinheit und wenigstens eines weiteren Identifikationsobjekts vorgesehen.

Insbesondere weist das Identifikationssignal einen zu der zugeordneten Identität korrespondierenden Signalparameter, beispielsweise eine Frequenz, eine Wiederholrate, eine Pulsform und/oder eine Intensität, auf. Die Identifikationseinheit ist dazu vorgesehen, jedem zu identifizierenden Objekt eine individuelle Identität zuzuordnen, vorteilhaft ein zumindest in einem Signalparameter verschiedenes Identifikationssignal. Zwar kann eine dem Teil der Aufstelleinheit, insbesondere einer Unterlegeinheit und/oder der Gehäuseeinheit, und/oder dem weiteren Identifikationsobjekt zugewiesene Identität nach einem Zeitintervall, in welchem der Teil der Aufstelleinheit, insbesondere die Unterlegeinheit und/oder die Gehäuseeinheit, und/oder das weitere Identifikationsobjekt in einem betriebslosen Zustand und/oder in einem Abstand zu dem Kochfeld angeordnet ist, erlöschen, bevorzugt können Identitäten jedoch von zumindest eines Teils der Aufstelleinheit, insbesondere zumindest einer Unterlegeinheit und/oder zumindest einer Gehäuseeinheit, insbesondere in einer Steuereinheit und/oder Speichereinheit des Kochfelds, insbesondere für eine komfortable Wiederverwendung gespeichert werden. Ferner kann die Identifikationseinheit vorteilhaft zu einer Anzeige eines Identifikationsstatus' zumindest teilweise mit einer Steuereinheit und/oder einer Anzeigeeinheit des Kochsystems, vorteilhaft des Kochfelds, verbunden sein. Vorteilhaft kann zumindest die Unterlegeinheit zumindest eine weitere Anzeigeeinheit zur Anzeige des Identifikationsstatus aufweisen. Vorteilhaft kann die Identifikationseinheit zusätzlich zu einer Kommunikation mit der Unterlegeinheit und/oder dem weiteren Identifikationsobjekt vorgesehen sein. Insbesondere soll unter einer "simultanen" Identifikation der Unterlegeinheit und des weiteren Identifikationsobjekts verstanden werden, dass die Identifikationseinheit der Unterlegeinheit und dem weiteren Identifikationsobjekt zeitgleich jeweils eine voneinander verschiedene Identität zuordnet und die Unterlegeinheit und das weitere Identifikationsobjekt zeitgleich identifiziert. Vorzugsweise ist die dem weiteren Identifikationsobjekt zugeordnete Identität mit einer Identität der Unterlegeinheit verbunden, insbesondere ist ein zu der Identität des weiteren Identifikationsobjekts zugeordnetes Identifikationssignal mit einem der Unterlegeinheit zugeordneten Identifikationssignal überlagert. Unter "vorgesehen" soll insbesondere speziell programmiert, ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

Gemäß der Erfindung umfasst die Identifikationseinheit die Induktionsheizeinheit zumindest teilweise. Darunter, dass die "die Identifikationseinheit die Induktionsheizeinheit zumindest teilweise umfasst" soll in diesem Zusammenhang verstanden werden, dass die Induktionsheizeinheit zumindest bereichsweise und/oder abschnittsweise Teil der Identifikationseinheit ist. Vorzugsweise bildet die Induktionsheizeinheit vollständig die Identifikationseinheit aus. Besonders bevorzugt wird das Identifikationssignal in diesem Fall durch Induktionsheizelemente bereitgestellt. Dadurch kann insbesondere eine bauraumsparende Identifikationseinheit bereitgestellt und Material und Herstellungskosten reduziert werden.

Um vorteilhaft eine Anwendungsflexibilität und ferner insbesondere eine Betriebssicherheit zu erhöhen, ist die Identifikationseinheit zu einer Identifikation zumindest des Teils der Aufstelleinheit in Abhängigkeit von einem Signal der Aufstelleinheit vorgesehen. Die Identifikationseinheit ist zu einer simultanen Identifikation der Unterlegeinheit und des weiteren Identifikationsobjekts in Abhängigkeit von einem Signal der Unterlegeinheit vorgesehen. Die Aufstelleinheit könnte beispielsweise zu einer Identifikation der Gehäuseeinheit und/oder zumindest eines in der Gehäuseeinheit integrierten Objekts der Aufstelleinheit in Abhängigkeit von einem Signal der Aufstelleinheit vorgesehen sein. Dadurch kann eine Betriebssicherheit und eine Anwendungsflexibilität erhöht werden.

Zudem wird vorgeschlagen, dass das Kochsystem eine Bedieneinheit aufweist, welche zu einer Bedienung der Identifikationseinheit insbesondere in einem Startbetriebszustand, vorgesehen ist. Vorteilhaft kann die Bedieneinheit zu einem Einschalten der Identifikationseinheit und/oder eines Heizbetriebs und/oder zur Einstellung von Kochparametern vorgesehen sein. Hierdurch kann vorteilhaft eine einfache Bedienung erreicht und damit insbesondere ein Bedienkomfort erhöht werden.

Weiterhin wird vorgeschlagen, dass die Bedieneinheit zumindest teilweise in der Aufstelleinheit, insbesondere der Unterlegeinheit und/oder in der Gehäuseeinheit, integriert ist. Hierdurch kann insbesondere eine individuelle Bedienung und/oder Identifikation erreicht werden, wodurch eine Anwendungsflexibilität verbessert werden kann. Darunter, dass die Bedieneinheit "in einer Einheit integriert ist", soll insbesondere verstanden werden, dass die Einheit die Bedieneinheit zumindest bereichsweise, insbesondere wenigstens zu einem Großteil und vorteilhaft vollständig umschließt und/oder dass die Bedieneinheit kraft- und/oder formschlüssig mit der Einheit ausgebildet ist. Unter der Wendung, dass eine erste Einheit "zumindest teilweise" in einer zweiten Einheit integriert ist, soll insbesondere verstanden werden, dass die erste Einheit zumindest ein Element aufweist, welches in der zweiten Einheit integriert ist, und beispielsweise zumindest ein weiteres Element aufweisen könnte, welches von dem Element verschieden sein könnte und welches insbesondere außerhalb der zweiten Einheit und/oder getrennt von der zweiten Einheit angeordnet sein könnte. Bevorzugt ist die Bedieneinheit dabei als eine Schaltereinheit, als Touchfeldschalter und/oder LED-Touchleiste ausgebildet.

Weiterhin wird vorgeschlagen, dass die Identifikationseinheit zur Identifikation zumindest des Teils der Aufstelleinheit, insbesondere der Unterlegeinheit und/oder des Kochgeschirrelements und/oder der Gehäuseeinheit, und/oder des weiteren Identifikationsobjekts dazu vorgesehen ist, ein kodiertes Identifikationssignal bereitzustellen. Vorteilhaft weist das kodierte Identifikationssignal Pulse auf, welche einen festen Abstand zueinander aufweisen, wobei ein Puls einer binären "1" und ein Ausbleiben eines Pulses einer binären "0" entspricht. Vorteilhaft bildet eine Abfolge von Pulsen und/oder ausbleibenden Pulsen ein Identifizierungsinformation und/oder eine Identität aus, welche insbesondere zumindest dem Teil der Aufstelleinheit, insbesondere der Unterlegeinheit und/oder dem Kochgeschirrelement und/oder der Gehäuseeinheit, und/oder dem weiteren Identifikationsobjekt zugeordnet werden kann/können. Hierdurch kann insbesondere eine große Zahl an verschiedenen Identifikationssignalen erreicht werden, wodurch eine insbesondere individuelle Identifikation verbessert und ein Bedienkomfort erhöht werden kann. Zusätzlich kann ein Identifikationssignal vorteilhaft besonders einfach kodiert werden.

Um eine besonders einfache und bauraumsparende Identifikationseinheit zu erreichen, wird in einer bevorzugten Ausgestaltung der Erfindung vorgeschlagen, dass das Identifikationssignal ein induktives Signal der Induktionsheizeinheit ist. Insbesondere ist das Identifikationssignal identisch mit dem induktiven Signal der Induktionsheizeinheit. Vorteilhaft bilden dabei die Induktionsheizelemente das Identifikationssignal aus.

Zudem wird vorgeschlagen, dass das weitere Identifikationsobjekt ein auf der Unterlegeinheit angeordnetes Kochgeschirrelement der Aufstelleinheit ist. Vorteilhaft identifiziert die Identifikationseinheit das weitere Identifikationsobjekt mit einer weiteren Identität. Hierdurch kann insbesondere eine individuelle Bedienung der Unterlegeinheit und/oder des weiteren Identifikatiosnsobjekts erreicht werden.

Alternativ oder zusätzlich wird vorgeschlagen, dass das weitere Identifikationsobjekt zumindest ein Teil einer weiteren Aufstelleinheit, insbesondere eine weitere Unterlegeinheit und/oder ein weiteres Kochgeschirrelement und/oder eine weitere Gehäuseeinheit, ist, welche zu einer Anordnung oberhalb der Abdeckplatte vorgesehen ist. Die weitere Unterlegeinheit der weiteren Aufstelleinheit könnte beispielsweise zu einer Anordnung zwischen einem weiteren zu erhitzenden Kochgeschirrelement der Aufstelleinheit und der Abdeckplatte vorgesehen sein. Insbesondere ist die Identifikationseinheit in zumindest einem Betriebszustand zu einer zumindest im Wesentlichen individuellen Zuordnung einer Identität und zu einer Identifikation zumindest der Teile der Aufstelleinheiten, insbesondere der Unterlegeinheiten und/oder der Kochgeschirrelemente und/oder der Gehäuseeinheiten, vorgesehen. Unter der Wendung, dass die Identifikationseinheit in zumindest einem Betriebszustand zu einer "individuellen Zuordnung" einer Identität und zu einer Identifikation einer Einheit vorgesehen ist, soll insbesondere verstanden werden, dass die Identifikationseinheit in dem Betriebszustand zumindest die Einheit individuell identifiziert, wobei das Identifikationssignal zur Zuordnung einer Identität zu einer Einheit insbesondere verschieden ist von einem weiteren Identifikationssignal zur Zuordnung einer weiteren Identität zu einer weiteren Einheit. Unter der Wendung, dass die Identifikationseinheit in zumindest einem Betriebszustand zu einer "zumindest im Wesentlichen" individuellen Zuordnung soll insbesondere eine individuelle Zuordnung verstanden werden, bei welcher sich ein Identifikationssignal zur Zuordnung einer Identität zu einer Einheit in zumindest einer Eigenschaft von einem weiteren Identifikationssignal zur Zuordnung einer weiteren Identität zu einer weiteren Einheit unterscheidet, wobei insbesondere das Identifikationssignal und das weitere Identifikationssignal zumindest eine gemeinsame Eigenschaft aufweisen könnten. Beispielsweise könnten sich die Identifikationssignale um zumindest eine binäre Information, insbesondere um einen Puls des induktiven Signals, insbesondere des Identifikationssignals, unterscheiden.

Weiterhin wird vorgeschlagen, dass die Aufstelleinheit zumindest eine Gehäuseeinheit aufweist, in welcher die Bedieneinheit zumindest teilweise und vorteilhaft wenigstens zu einem Großteil integriert ist. Dadurch kann insbesondere eine geringe Bauteilevielfalt und/oder eine geringe Lagerhaltung und/oder eine unkomplizierte Ausgestaltung erzielt werden. Die Gehäuseeinheit könnte beispielsweise mehrteilig ausgebildet sein, wobei insbesondere Teilbereiche der Gehäuseeinheit in dem Heizbetriebszustand miteinander insbesondere lösbar verbunden sein könnten. Hierdurch könnte insbesondere im Fall eines Defekts ein Zugriff auf zumindest ein in der Gehäuseeinheit integriertes Objekt ermöglicht werden. Alternativ könnte die Gehäuseeinheit einstückig ausgebildet sein, wodurch insbesondere eine hohe Stabilität erzielt werden könnte. Unter "einstückig" soll insbesondere zumindest stoffschlüssig verbunden verstanden werden, beispielsweise durch einen Schweißprozess, einen Klebeprozess, einen Anspritzprozess und/oder einen anderen, dem Fachmann als sinnvoll erscheinenden Prozess, und/oder vorteilhaft in einem Stück geformt verstanden werden, wie beispielsweise durch eine Herstellung aus einem Guss und/oder durch eine Herstellung in einem Ein- oder Mehrkomponentenspritzverfahren und vorteilhaft aus einem einzelnen Rohling.

Zudem wird ein Verfahren zu einem Betrieb eines Kochsystems vorgeschlagen, welches zumindest zu einer Aufstelleinheit, welche in wenigstens einem Heizbetriebszustand zu einer Anordnung oberhalb einer Abdeckplatte vorgesehen ist, und eine Induktionsheizeinheit, welche zu einer Erhitzung zumindest eines Teils der Aufstelleinheit, insbesondere zumindest eines Kochgeschirrelements der Aufstelleinheit und/oder zumindest einer Wandung einer Gehäuseeinheit der Aufstelleinheit, vorgesehen ist, wobei zumindest ein Teil der Aufstelleinheit, insbesondere die Unterlegeinheit und/oder das Kochgeschirrelement und/oder die Gehäuseeinheit, und/oder wenigstens ein weiteres Identifikationsobjekt insbesondere simultan identifiziert werden/wird, wobei jedem zu identifizierenden Objekt eine individuelle Identität zuordnet wird, umfasst, wobei eine Identifikationseinheit die Induktionsheizeinheit zumindest teilweise umfasst, und wobei zumindest der Teil der Aufstelleinheit in Abhängigkeit von einem Signal der Aufstelleinheit simultan mit zumindest einem Teil einer weiteren Aufstelleinheit, welche zu einer Anordnung oberhalb der Abdeckplatte vorgesehen ist und zumindest eine Unterlegeinheit aufweist, welche in dem Heizbetriebszustand zu einer Anordnung zwischen einem zu erhitzenden weiteren Kochgeschirrelement der weiteren Aufstelleinheit und der Abdeckplatte vorgesehen ist, identifiziert wird. Durch diese Ausgestaltung kann eine vorteilhafte Identifizierung des Teils der Aufstelleinheit, insbesondere der Unterlegeinheit und/oder des Kochgeschirrelements und/oder der Gehäuseeinheit, und/oder des weiteren Identifikationsobjekts geschaffen werden, womit eine individuelle Heizleistung für den Teil der Aufstelleinheit erzeugt werden kann, wobei der Teil der Aufstelleinheit, insbesondere die Unterlegeinheit und/oder das als ein Kochgeschirrelement ausgebildete, weitere Identifikationsobjekt und/oder die Gehäuseeinheit, auf einer Abdeckplatte eines Kochfelds frei beweglich ist/sind. Hierdurch kann insbesondere eine Flexibilität und ein Bedienkomfort verbessert werden. Insbesondere wird in einem, insbesondere in einem ersten, Verfahrensschritt, die Aufstelleinheit, insbesondere die Unterlegeinheit und/oder die Gehäuseeinheit, insbesondere mittels einer Bedieneinheit, gestartet, wobei die Induktionsheizeinheit durch die Aufstelleinheit, insbesondere durch die Unterlegeinheit und/oder die Gehäuseeinheit, aktiviert wird. Zudem wird vorteilhaft in einem weiteren, insbesondere einem zweiten, Verfahrensschritt der Teil der Aufstelleinheit, insbesondere die Unterlegeinheit und/oder das Kochgeschirrelement und/oder die Gehäuseeinheit, von der Induktionsheizeinheit mittels eines kodierten Identifikationssignal identifiziert und dem Teil der Aufstelleinheit, insbesondere der Unterlegeinheit und/oder dem Kochgeschirrelement und/oder der Gehäuseeinheit, eine Identität zugeordnet. Im Fall einer Aufstelleinheit, welche eine Unterlegeinheit und ein Kochgeschirrelement aufweist, wird in dem Verfahren simultan das auf der Unterlegeinheit angeordnete, weitere Identifikationsobjekt von der Induktionsheizeinheit mittels eines weiteren kodierten Identifikationssignals identifiziert und dem Kochgeschirrelement eine weitere Identität zugeordnet. In einem zusätzlichen, insbesondere einem dritten, Verfahrensschritt werden die Identität der Unterlegeinheit und die weitere Identität des weiteren Identifikationsobjekts miteinander kombiniert. Insbesondere werden die Identität der Unterlegeinheit und die weitere Identität des weiteren Identifikationsobjekts von der Unterlegeinheit, insbesondere der Elektronikeinheit, miteinander kombiniert. Insbesondere in zumindest einem zusätzlichen weiteren, insbesondere einem vierten, Verfahrensschritt wird insbesondere ein Heizbetriebszustand des Kochsystems gestartet, wobei in dem Heizbetriebszustand ein Identifikationsabfolge wiederholt wird.

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination.

Es zeigen:
- Fig. 1: ein beispielhaftes Kochsystem umfassend eine Aufstelleinheit, welche ein Kochgeschirrelement und eine Unterlegeinheit aufweist, ein Kochfeld und eine Identifikationseinheit in einer schematischen Darstellung,
- Fig. 2: eine schematische Darstellung eines Verfahrens zu einem Betrieb des Kochsystems und
- Fig. 3: ein alternatives Kochsystem umfassend eine Aufstelleinheit, welche eine Gehäuseeinheit aufweist, ein Kochfeld und eine Identifikationseinheit in einer schematischen Darstellung.

Figur 1 zeigt ein Kochsystem 10 mit einem Kochfeld 28. Das Kochsystem 10 weist eine Aufstelleinheit 100 auf. Im vorliegenden Ausführungsbeispiel weist die Aufstelleinheit 100 eine Unterlegeinheit 12 auf. Die Unterlegeinheit 12 ist Teil des Kochsystems 10. Die Aufstelleinheit 100 weist ein Kochgeschirrelement 14 auf. Das Kochgeschirrelement 14 ist Teil des Kochsystems 10.

Das Kochsystem 10 weist weitere Identifikationsobjekte 14, 24, 26, insbesondere eines ersten weiteren Identifikationsobjekts 14, eines zweiten weiteren Identifikationsobjekts 24 und eines dritten weiteren Identifikationsobjekts 26 auf. Das erste weitere Identifikationsobjekt 14 ist als Kochgeschirrelement 14 ausgebildet. Das Kochgeschirrelement 14 und/oder das erste weitere Identifikationsobjekt 14 ist Teil der Aufstelleinheit. Das zweite weitere Identifikationsobjekt 24 ist als weitere Unterlegeinheit 24 ausgebildet. Das dritte weitere Identifikationsobjekt 26 ist als weiteres Kochgeschirrelement 26 ausgebildet.

Das Kochsystem 10 weist eine weitere Aufstelleinheit 102 auf. Im vorliegenden Ausführungsbeispiel weist die weitere Aufstelleinheit 102 eine weitere Unterlegeinheit 24 auf. Die weitere Aufstelleinheit 102 weist ein weiteres Kochgeschirrelement 26 auf. Die weitere Unterlegeinheit 24 und/oder das zweite weitere Identifikationsobjekt 24 ist Teil der weiteren Aufstelleinheit 102. Das weitere Kochgeschirrelement 26 und/oder das dritte weitere Identifikationsobjekt 26 ist Teil der weiteren Aufstelleinheit 102.

Das Kochsystem 10 weist eine Abdeckplatte 16 auf. In einem montierten Zustand ist das Kochfeld 28 unterhalb der Abdeckplatte 16 angeordnet. Die Abdeckplatte 16 ist verschieden von einer Kochfeldplatte ausgebildet. Die Abdeckplatte 16 ist als Küchenarbeitsplatte ausgebildet. Das Kochfeld 28 ist im vorliegenden Fall frei von einer Kochfeldplatte. Die Abdeckplatte 16 ist zu einem Aufstellen einer Unterlegeinheit 12 vorgesehen. Die Abdeckplatte 16 ist zu einem Aufstellen der weiteren Identifikationsobjekte 14, 24, 26 vorgesehen.

Ein Oberflächenbereich der Abdeckplatte 16, unterhalb welcher das Kochfeld 28 angeordnet ist, definiert einen Kochbereich. Alternativ oder zusätzlich kann ein Kochfeld eine Kochfeldplatte aufweisen.

Das Kochfeld 28 umfasst zumindest eine Steuereinheit 30. Die Steuereinheit 30 ist unterhalb der Abdeckplatte 16 angeordnet. Im vorliegenden Fall ist die Steuereinheit 30 unterhalb der Induktionsheizeinheit 18 angeordnet. Die Steuereinheit 30 steuert in zumindest einem Heizbetriebszustand des Kochfelds 28 eine Energiezufuhr zu der Induktionsheizeinheit 18 und den weiteren Induktionsheizeinheiten. Alternativ oder zusätzlich kann eine Steuereinheit zu einer Induktionsheizeinheit auch horizontal versetzt angeordnet sein.

Das Kochfeld 28 weist eine Empfängereinheit 40 auf. Die Empfängereinheit 40 ist unterhalb der Abdeckplatte 16 angeordnet. Die Empfängereinheit 40 ist unterhalb der Induktionsheizeinheit 18 angeordnet. Die Empfängereinheit 40 ist in einem Bereich der Steuereinheit 30 angeordnet. Die Empfängereinheit 40 ist zumindest datentechnisch mit der Steuereinheit 30 verbunden. Die Empfängereinheit 40 ist einstückig mit der Steuereinheit 30 ausgebildet. Die Empfängereinheit 40 ist als Signalsensor ausgebildet. Im vorliegenden Fall ist der Signalsensor als induktives Element ausgebildet und empfindlich für ein induktives Signal. Alternativ oder zusätzlich könnte ein Signalsensor auch empfindlich für ein W-LAN, ein Funk- und/oder ein optisches Signal und/oder ein Low-Energy-Bluetooth Signal sein. Ferner könnte eine Empfängereinheit getrennt von einer Steuereinheit und vertikal, beispielsweise oberhalb einer Abdeckplatte, und/oder horizontal versetzt zu einer Steuereinheit angeordnet sein.

Das Kochfeld 28 weist zumindest eine Induktionsheizeinheit 18 auf. Die Induktionsheizeinheit 18 umfasst zumindest ein Induktionsheizelement 32. Das Induktionsheizelement 32 ist zu einer Bereitstellung von induktiver Energie vorgesehen. Das Induktionsheizelement 32 ist zu einer Erhitzung eines Teils der Aufstelleinheit 100 vorgesehen. Im vorliegenden Ausführungsbeispiel ist das Induktionsheizelement 28 zu einer Erhitzung des Kochgeschirrelements 14 der Aufstelleinheit 100 vorgesehen. Das Induktionsheizelement 32 ist zu einer Übertragung von induktiver Energie an den Teil der Aufstelleinheit 100, insbesondere an das Kochgeschirrelement 14, vorgesehen. Das Induktionsheizelement 32 ist als Induktionsspule ausgebildet. Die Induktionsheizeinheit 18 umfasst eine Mehrzahl an weiteren Induktionsheizelementen, welche baugleich zu dem Induktionsheizelement 32 ausgebildet sind.

Das Kochsystem 10 umfasst die Unterlegeinheit 12. In dem Heizbetriebszustand ist die Unterlegeinheit 12 zwischen der Abdeckplatte 16 und dem Kochgeschirrelement 14 angeordnet. Die Unterlegeinheit 12 verhindert in dem Heizbetriebszustand im Wesentlichen eine Übertragung von Wärme von dem Kochgeschirrelement 14 auf die Abdeckplatte 16. Die Unterlegeinheit 12 weist eine im Wesentlichen scheibenförmige Gestalt auf. Im vorliegenden Ausführungsbeispiel weist die Unterlegeinheit 12 einen Durchmesser von im Wesentlichen 180 mm auf. Die Unterlegeinheit 12 weist eine Dicke von im Wesentlichen 2 mm auf.

Die Unterlegeinheit 12 besteht zu einem Großteil aus einem im Wesentlichen flexiblen Material. Das Material, aus welchem die Unterlegeinheit 12 zu einem Großteil besteht, weist eine geringe Wärmeleitfähigkeit auf. Insbesondere ist das Material, aus welchem die Unterlegeinheit 12 zu einem Großteil besteht, im Wesentlichen isolierend und/oder im Wesentlichen einfach zu reinigen. Im vorliegenden Ausführungsbeispiel besteht die Unterlegeinheit 12 zu einem Großteil aus Silikon. Alternativ kann eine Unterlegeinheit aus einem elastischen Plastik bestehen und eine Dicke von mehr als 2 mm oder weniger als 2 mm aufweisen.

Die Aufstelleinheit 100 weist eine Elektronikeinheit 34 auf. Im vorliegenden Ausführungsbeispiel weist die Unterlegeinheit 12 die Elektronikeinheit 34 auf. Die Elektronikeinheit 34 stellt in einem Betriebszustand zumindest eine Funktion bereit. Insbesondere vor einem Beginn des Heizbetriebszustands stellt die Elektronikeinheit 34 in dem Startbetriebszustand mehrere Funktionen bereit. Die Elektronikeinheit 34 ist zu einer Sensorfunktion, beispielweise von Kochgeschirrparametern, wie Temperatur, Kochdauer, Kochgeschirrgewicht, und/oder zu einer Anzeigen- und Bedienungsfunktion mittels einer Bedieneinheit 22 und einer Anzeigeeinheit 36 vorgesehen.

Die Aufstelleinheit 100 weist die Bedieneinheit 22 auf. Im vorliegenden Ausführungsbeispiel weist die Unterlegeinheit 12 die Bedieneinheit 22 auf. Die Bedieneinheit 22 ist in der Aufstelleinheit 100, insbesondere in der Unterlegeinheit 12, angeordnet. Die Bedieneinheit 22 ist teilweise in die Aufstelleinheit 100, insbesondere in die Unterlegeinheit 12, integriert. Die Bedieneinheit 22 ist teilweise an einer Oberfläche der Aufstelleinheit 100, insbesondere der Unterlegeinheit 12, angeordnet. Die Bedieneinheit 22 ist zumindest elektronisch an einer Identifikationseinheit 20 verbunden. Die Bedieneinheit 22 ist zu einem Starten der Identifikationseinheit 20 vorgesehen. Die Bedieneinheit 22 ist zu einer Einstellung von Kochparametern, beispielsweise Kochtemperatur und/oder Kochdauer, vorgesehen. Die Bedieneinheit 22 ist als eine Schaltereinheit, beispielweise als Touchfeldschalter und/oder LED-Touchleiste, ausgebildet. Alternativ könnte eine Bedieneinheit als eine Displaybedieneinheit zu einer individuellen Ansteuerung einer Aufstelleinheit, insbesondere einer Unterlegeinheit und/oder eines Kochgeschirrelements der Aufstelleinheit, ausgebildet und einstückig mit einer Elektronikeinheit und/oder Identifikationsanzeigeeinheit verbunden sein. Zusätzlich könnte eine Aufstelleinheit, insbesondere eine Unterlegeinheit, frei von einer Bedieneinheit sein, wobei eine Bedieneinheit dann an einem Kochfeld angeordnet sein kann.

Die Aufstelleinheit 100 weist die Anzeigeeinheit 36 auf. Im vorliegenden Ausführungsbeispiel weist die Unterlegeinheit 12 die Anzeigeeinheit 36 auf. Die Anzeigeeinheit 36 ist in der Aufstelleinheit 100, insbesondere in der Unterlegeinheit 12, angeordnet. Die Anzeigeeinheit 36 ist teilweise in die Aufstelleinheit 100, insbesondere in die Unterlegeinheit 12, integriert. Die Anzeigeeinheit 36 ist teilweise an einer Oberfläche der Aufstelleinheit 100, insbesondere der Unterlegeinheit 12, angeordnet. Die Anzeigeeinheit 36 ist zumindest elektronisch mit der Elektronikeinheit 34 verbunden. Die Anzeigeeinheit 36 ist einstückig mit der Bedieneinheit 22 ausgebildet. Die Anzeigeeinheit 36 ist zur Anzeige eines Betriebsstatus', einer Identifikation und/oder von Kochparametern vorgesehen. Im einfachsten Fall ist die Anzeigeeinheit als LED-Einheit ausgebildet, wobei beispielsweise eine leuchtende LED einen Heizbetriebszustand anzeigt.

Die Aufstelleinheit 100 weist eine Sendeeinheit 38 auf. Im vorliegenden Ausführungsbeispiel weist die Unterlegeinheit 12 die Sendeeinheit 38 auf. Die Sendeeinheit 38 ist in der Aufstelleinheit 100, insbesondere der Unterlegeinheit 12, angeordnet. Die Sendeeinheit 38 ist in die Aufstelleinheit 100, insbesondere in die Unterlegeinheit 12, integriert. Die Sendeeinheit 38 ist zumindest elektronisch und datentechnisch mit der Elektronikeinheit 34 verbunden. Die Sendeeinheit 38 ist als ein Signalsender, insbesondere als induktives Signalsender, ausgebildet. Die Sendeeinheit 38 ist dazu vorgesehen, ein, insbesondere kodiertes, induktives Signal an die Empfängereinheit 40 zu senden. Die Sendeeinheit 38 ist dazu elektrisch mit einer Energiespeichereinheit 42 verbunden. Die Energiespeichereinheit 42 ist in der Aufstelleinheit 100, insbesondere in der Unterlegeinheit 12, angeordnet. Die Energiespeichereinheit 42 ist in die Aufstelleinheit 100, insbesondere in die Unterlegeinheit 12, integriert. Die Energiespeichereinheit 42 ist elektrisch mit der Elektronikeinheit 34 verbunden. Die Energiespeichereinheit 42 ist dazu vorgesehen, zumindest in einem Heizbetriebszustand und/oder Startbetriebszustand, insbesondere eine Heizenergie, insbesondere eine induktive Energie, aus der Induktionsheizeinheit 18 zu speichern und der Elektronikeinheit 34 und/oder der Sendeeinheit 38 bereitzustellen. Die Energiespeichereinheit 42 ist im einfachsten Fall als ein Kondensator ausgebildet. Alternativ kann eine Energiespeichereinheit als eine Batterie ausgebildet sein. Zudem kann alternativ oder zusätzlich eine Sendeeinheit als Funkemitter zu einer Bereitstellung eines Bluetoothsignals mit einem Frequenzband im Bereich zwischen 2,4 GHz bis 2,5 GHz an ein Kochfeld, insbesondere eine Empfängereinheit eines Kochfelds, und/oder als W-LAN-, als Funk- und/oder als optischer Sender ausgebildet sein.

Gemäß der Erfindung, weist das Kochsystem 10 eine weitere Aufstelleinheit 102 auf, welche zu einer Anordnung oberhalb der Abdeckplatte 16 vorgesehen ist. Die weitere Aufstelleinheit 102 weist eine weitere Unterlegeinheit 24 auf, welche zu einer Anordnung zwischen einem zu erhitzenden weiteren Kochgeschirrelement 26 der weiteren Aufstelleinheit 102 und der Abdeckplatte 16 vorgesehen ist. Die weitere Unterlegeinheit 24 ist auf der Abdeckplatte 16 angeordnet. Die weitere Unterlegeinheit 24 ist horizontal versetzt zu der Unterlegeinheit 12 angeordnet. Im vorliegenden Fall ist die weitere Unterlegeinheit 24 baugleich zu der Unterlegeinheit 12 ausgebildet. Auf der weiteren Unterlegeinheit 24 ist ein weiteres Kochgeschirrelement 26 angeordnet. Das weitere Kochgeschirrelement 26 ist oberhalb der Abdeckplatte 16 angeordnet. Das weitere Kochgeschirrelement 26 ist horizontal versetzt zu dem Kochgeschirrelement 14 angeordnet. Im vorliegenden Fall ist das weitere Kochgeschirrelement 26 baugleich zu dem Kochgeschirrelement 14 ausgebildet. Alternativ können eine Unterlegeinheit und eine weitere Unterlegeinheit sowie ein Kochgeschirrelement und ein weiteres Kochgeschirrelement voneinander verschieden ausgebildet sein. Zudem kann ein Kochsystem eine Mehrzahl an, insbesondere zu der Unterlegeinheit verschiedene und/oder baugleich ausgebildete, weitere Unterlegeinheiten sowie eine Mehrzahl an, insbesondere zu dem Kochschirrelement verschieden und/oder baugleich ausgebildete, weitere Kochgeschirrelemente aufweisen.

Das Kochsystem 10 umfasst die Identifikationseinheit 20. Die Identifikationseinheit 20 ist innerhalb des Kochfelds 28 angeordnet. Die Identifikationseinheit 20 ist unterhalb der Abdeckplatte 16 angeordnet. Die Identifikationseinheit 20 umfasst die Induktionsheizeinheit 18 zumindest teilweise. Die Identifikationseinheit 20 ist einstückig mit der Induktionsheizeinheit 18 ausgebildet. Die Identifikationseinheit 20 ist zu einer Identifikation eines Teils der Aufstelleinheit 100 vorgesehen. Die Identifikationseinheit 20 ist im vorliegenden Ausführungsbeispiel zu einer simultanen Identifikation der Unterlegeinheit 12 und einem auf der Unterlegeinheit 12 angeordneten Kochgeschirrelement 14 vorgesehen.

Die Identifikationseinheit 20 stellt dazu ein Identifikationssignal bereit. Das Identifikationssignal wird von der Induktionsheizeinheit 18 erzeugt. Das Identifikationssignal ist ein induktives Signal der Induktionsheizeinheit 18. Das Identifikationssignal ist als ein gepulstes Signal ausgebildet. Das Identifikationssignal ist ein digitalisiertes Signal. Das Identifikationssignal ist aus einer Abfolge von induktiven Pulsen, beispielsweise aus acht induktiven Pulsen, ausgebildet. Ein induktiver Puls bildet eine binäre "1". Ein Ausbleiben eines induktiven Pulses in der Abfolge von induktiven Pulsen bildet eine binäre "0". Eine individuelle Abfolge von induktiven Pulsen und ausbleibenden induktiven Pulsen, insbesondere eine Abfolge von einer Ein- oder Mehrzahl an einer "1" und/oder einer "0", bildet einen Code. Das Identifikationssignal ist ein kodiertes Signal. Ein kodiertes Identifikationssignal bildet eine Identität aus.

Die Identifikationseinheit 20 ist zu einer Identifikation zumindest eines Teils der Aufstelleinheit 100 vorgesehen. Die Identifikationseinheit 20 ist im vorliegenden Ausführungsbeispiel zu einer simultanen Identifikation der Unterlegeinheit 12 und einem auf der Unterlegeinheit 12 angeordneten Kochgeschirrelement 14 vorgesehen. Die Identifikationseinheit 20 stellt zumindest ein kodiertes Identifikationssignal für den Teil der Aufstelleinheit 100 bereit. Die Identifikationseinheit 20 ordnet dem Teil der Aufstelleinheit 100 eine Identität zu.

Im vorliegenden Ausführungsbeispiel stellt die Identifikationseinheit 20 ein kodiertes Identifikationssignal für die Unterlegeinheit 12 bereit. Die Identifikationseinheit 20 ordnet der Unterlegeinheit 12 eine Identität zu. Die Identifikationseinheit 20 stellt ein weiteres, kodiertes Identifikationssignal für das auf der Unterlegeinheit 12 angeordnete Kochgeschirrelement 14 bereit. Die Identifikationseinheit 20 ordnet dem auf der Unterlegeinheit 12 angeordneten Kochgeschirrelement 14 eine weitere Identität zu. Die Identifikationseinheit 20 ordnet simultan der Unterlegeinheit 12 die Identität und dem auf der Unterlegeinheit 12 angeordneten Kochgeschirrelement 14 die weitere Identität zu. Das Identifikationssignal, welches der Identität zugeordnet ist, und das weitere Identifikationssignal, welches der weiteren Identität zugeordnet ist, unterscheiden sich durch zumindest einen induktiven Puls. Die dem auf der Unterlegeinheit 12 angeordneten Kochgeschirrelement 14 zugeordnete weitere Identität ist abhängig von der der Unterlegeinheit 12 zugeordneten Identität. Das der weiteren Identität des Kochgeschirrelements 14 zugeordnete weitere Identifikationssignal ist mit dem der Identität der Unterlegeinheit 12 zugeordneten Identifikationssignal überlagert. Die Identifikationseinheit 20 ist zu einer simultanen Identifikation der Unterlegeinheit 12 und des Kochgeschirrelements 14 in Abhängigkeit von einem Signal der Unterlegeinheit 12 vorgesehen.

Die Identifikationseinheit 20 ist zu einer simultanen Identifikation des Teils der Aufstelleinheit 100 und des Teils der weiteren Aufstelleinheit 102 vorgesehen. Die Identifikationseinheit 20 ist zu einer simultanen Identifikation der Unterlegeinheit 12 und der weiteren Unterlegeinheit 24 vorgesehen. Die Identifikationseinheit 20 ordnet der weiteren Unterlegeinheit 24, insbesondere wie bereits oben beschrieben, eine von der der Unterlegeinheit 12 zugeordneten Identität verschiedene zusätzliche Identität zu. Das Identifikationssignal, dem die Identität zugeordnet ist, und ein zusätzliches Identifikationssignal, dem die zusätzliche Identität zugeordnet ist, unterscheiden sich zumindest durch einen induktiven Puls. Die Identifikationseinheit 20 ist zu einer simultanen Identifikation des Kochgeschirrelements 14 und des weiteren Kochgeschirrelements 26 vorgesehen.

Figur 2 zeigt ein beispielhaftes Ablaufdiagramm eines Verfahrens zu einem Betrieb des Kochsystems 10. Das Verfahren besteht wenigstens aus einem Verfahrensschritt 50.

In dem Verfahrensschritt 50, insbesondere zur Aktivierung des Kochsystems 10, wird die Aufstelleinheit 100, insbesondere die Unterlegeinheit 12, auf der Abdeckplatte 16 des Kochfelds 28 positioniert. Das Kochgeschirrelement 14 wird auf der Unterlegeinheit 12 angeordnet. Mittels der Bedieneinheit 22 wird die Aufstelleinheit 100, insbesondere die Unterlegeinheit 12, gestartet, wobei die Aufstelleinheit 100, insbesondere die Unterlegeinheit 12, ein Aktivierungssignal an das Kochfeld 28 sendet. Die weitere Aufstelleinheit 102, insbesondere die weitere Unterlegeinheit 24 und/oder das weitere Kochgeschirrelement 26, sowie eine Mehrzahl an weiteren Aufstelleinheiten, insbesondere weiteren Unterlegeinheiten und/oder weiteren Kochgeschirrelementen, kann auf der Abdeckplatte 16 versetzt zueinander angeordnet und mittels einer jeweils in der jeweiligen Aufstelleinheit, insbesondere der jeweiligen Unterlegeinheit, angeordneten Bedieneinheit gestartet werden.

In einem weiteren, insbesondere einem zweiten, Verfahrensschritt 52 wird die Aufstelleinheit 100, insbesondere die Unterlegeinheit 12, von der Identifikationseinheit 20, insbesondere der Induktionsheizeinheit 18, mittels des von der Identifikationseinheit 20 gesendeten Identifikationssignals identifiziert und der Aufstelleinheit 100, insbesondere der Unterlegeinheit 12, eine Identität zugeordnet. Dadurch wird die Aufstelleinheit 100, insbesondere die Unterlegeinheit 12, aktiviert. Simultan wird das Kochgeschirrelement 14 von der Identifikationseinheit 20 mittels des von der Identifikationseinheit 20 gesendeten weiteren Identifikationssignals identifiziert und dem Kochgeschirrelement 14 eine weitere Identität zugeordnet. Dadurch wird das Kochgeschirrelement 14 identifiziert.

In einem zusätzlichen, insbesondere einem dritten, Verfahrensschritt 54 werden die Identität der Unterlegeinheit 12 und die weitere Identität des Kochgeschirrelements 14 miteinander kombiniert zu einer Systemidentität. Insbesondere werden die Identität der Unterlegeinheit 12 und die weitere Identität des Kochgeschirrelements 14 von der Unterlegeinheit 12, insbesondere der Elektronikeinheit 34, miteinander kombiniert

In einem zusätzlichen weiteren, insbesondere einem vierten, Verfahrensschritt 56 wird der Heizbetriebszustand des Kochsystems 10 gestartet, wobei die Induktionsheizeinheit 18 induktive Energie an das Kochgeschirr überträgt. Insbesondere werden mittels der Unterlegeinheit 12 die Kochparameter (beispielsweise Temperatur, Gewicht und/oder Kochdauer) detektiert, womit mit jeder Änderung der Kochparameter der Unterlegeinheit 12 eine neue Identität zugeordnet wird und diese neue Identität an die Steuereinheit 30 des Kochfelds 28 gesendet wird. Die Kochparameter, insbesondere der Betrag der induktiven Energie, werden durch die Steuereinheit 30 und die Induktionsheizeinheit 18 gesteuert und nachgeregelt und wieder von der Unterlegeinheit 12 detektiert. Insbesondere bildet der zusätzliche weitere Verfahrensschritt 56 einen Heizkreislauf aus.

Das beschriebene Verfahren, insbesondere der Verfahrensschritt 50, der weitere Verfahrensschritt 52, der zusätzliche Verfahrensschritt 54 und der zusätzliche weitere Verfahrensschritt 56, kann simultan auf eine Mehrzahl an auf der Abdeckplatte 16 des Kochfelds 28 angeordnete Aufstelleinheiten, insbesondere Unterlegeinheiten und/oder Kochgeschirrelementen, angewendet werden. Ein Verfahren zum Betrieb des Kochsystems 10, insbesondere der Identifikationseinheit 20 des Kochsystems 10, wird individuell für jede der Mehrzahl an Aufstelleinheiten, insbesondere Unterlegeinheiten und/oder Kochgeschirrelementen, durchgeführt. Insbesondere können somit bis zu sechs Aufstelleinheiten, insbesondere bis zu sechs Unterlegeinheiten und/oder bis zu sechs Kochgeschirrelemente, mittels des Kochsystems 10 betrieben werden, wobei eine Mehrzahl der Aufstelleinheiten, insbesondere der Unterlegeinheit und/oder der Kochgeschirrelemente, nicht auf sechs beschränkt ist.

In Figur 3 ist ein weiteres Ausführungsbeispiel der Erfindung gezeigt. Die nachfolgenden Beschreibungen beschränken sich im Wesentlichen auf die Unterschiede zwischen den Ausführungsbeispielen, wobei bezüglich gleich bleibender Bauteile, Merkmale und Funktionen auf die Beschreibung des Ausführungsbeispiels der Figuren 1 und 2 verwiesen werden kann. Zur Unterscheidung der Ausführungsbeispiele ist den Bezugszeichen des Ausführungsbeispiels in den Figuren 1 und 2 in dem Ausführungsbeispiel der Figur 3 der Buchstabe b nachgestellt. Bezüglich gleich bezeichneter Bauteile, insbesondere in Bezug auf Bauteile mit gleichen Bezugszeichen, kann grundsätzlich auch auf die Zeichnungen und/oder die Beschreibung des Ausführungsbeispiels der Figuren 1 und 2 verwiesen werden.

Figur 3 zeigt ein alternatives Kochsystem 10b mit einem Kochfeld 28b. Das Kochsystem 10b weist eine Aufstelleinheit 100b auf. Im vorliegenden Ausführungsbeispiel weist die Aufstelleinheit 100b eine Gehäuseeinheit 104b auf. Die Gehäuseeinheit 104b definiert einen Aufnahmeraum 106b zu einer Aufnahme von Lebensmitteln, insbesondere zum Zweck einer Garung der Lebensmittel.

Eine Bedieneinheit 22b des Kochsystems 10b ist teilweise in der Gehäuseeinheit 104b integriert. Die Bedieneinheit 22b weist ein Bedienelement 108b auf, welches zu einer Betätigung durch einen Bediener vorgesehen ist. Das Bedienelement 108b ist in einem Heizbetriebszustand an der Gehäuseeinheit 104b befestigt. Die Bedieneinheit 22b weist eine Bedienelektronik 110b auf, welche zu einer Bearbeitung eines von dem Bedienelement empfangenen Signals vorgesehen ist. In dem Betriebszustand kommunizieren das Bedienelement 108b und die Bedienelektronik 110b insbesondere drahtlos miteinander. Die Bedienelektronik 110b ist in der Gehäuseeinheit 104b integriert.

Das Kochsystem 10b weist eine Sendeeinheit 112b auf. Die Sendeeinheit 112b ist in der Gehäuseeinheit 104b integriert. Die Sendeeinheit 112b ist zu einer Kommunikation mit einer Identifikationseinheit 20b des Kochsystems 10b und/oder mit einer Steuereinheit 30b des Kochsystems 10b, welche insbesondere in dem Kochfeld 28b integriert ist, vorgesehen. Im vorliegenden Ausführungsbeispiel sind die Steuereinheit 30b und die Identifikationseinheit 20b teilweise einstückig ausgebildet. Insbesondere ist die Steuereinheit 30b Teil der Identifikationseinheit 20b. Eine Induktionsheizeinheit 18b des Kochsystems 10b ist Teil der Identifikationseinheit 20b.

In dem Heizbetriebszustand stellt die Induktionsheizeinheit 18b induktiv Energie für die Aufstelleinheit 100b bereit. Im vorliegenden Ausführungsbeispiel weist die Aufstelleinheit 100b eine Aufnahmeinduktionseinheit 114b auf, welche zu einem Empfang zumindest eines Teils der von der Induktionsheizeinheit 18b induktiv bereitgestellten Energie vorgesehen ist. Die Aufnahmeinduktionseinheit 114b weist ein Aufnahmeinduktionselement 118b auf. Das Aufnahmeinduktionselement 118b ist als eine Spule ausgebildet. In dem Heizbetriebszustand ist die Aufnahmeinduktionseinheit 114b zu einer Versorgung zumindest der Bedieneinheit 22b, insbesondere des Bedienelements 108b und/oder der Bedienelektronik 110b, und/oder der Sendeeinheit 112b mit Energie vorgesehen.

Die Induktionsheizeinheit 18b beheizt mittels der Energie in dem Heizbetriebszustand eine den Aufnahmeraum 106b begrenzende Wandung 116b der Gehäuseeinheit 104b. In dem Heizbetriebszustand überträgt die Induktionsheizeinheit 18b einen Teil der bereitgestellten Energie an die Wandung 116b der Gehäuseeinheit 104b und einen Teil der Energie an die Aufnahmeinduktionseinheit 114b.

### Bezugszeichen

- 10: Kochsystem
- 12: Unterlegeinheit
- 14: Kochgeschirrelement
- 16: Abdeckplatte
- 18: Induktionsheizeinheit
- 20: Identifikationseinheit
- 22: Bedieneinheit
- 24: Unterlegeinheit
- 26: Kochgeschirrelement
- 28: Kochfeld
- 30: Steuereinheit
- 32: Induktionsheizelement
- 34: Elektronikeinheit
- 36: Anzeigeeinheit
- 38: Sendeeinheit
- 40: Empfängereinheit
- 42: Energiespeichereinheit
- 50: Verfahrensschritt
- 52: Verfahrensschritt
- 54: Verfahrensschritt
- 56: Verfahrensschritt
- 100: Aufstelleinheit
- 102: Weitere Aufstelleinheit
- 104: Gehäuseeinheit
- 106: Aufnahmeraum
- 108: Bedienelement
- 110: Bedienelektronik
- 112: Sendeeinheit
- 114: Aufnahmeinduktionseinheit
- 116: Wandung
- 118: Aufnahmeinduktionselement

## Patentansprüche

1. Kochsystem (10; 10b) mit zumindest einer Aufstelleinheit (100; 100b), welche in wenigstens einem Heizbetriebszustand zu einer Anordnung oberhalb einer Abdeckplatte (16; 16b) vorgesehen ist, mit einer Induktionsheizeinheit (18; 18b), welche zu einer Erhitzung zumindest eines Teils der Aufstelleinheit (100; 100b) vorgesehen ist, und mit zumindest einer Identifikationseinheit (20; 20b), welche zu einer Identifikation zumindest der Aufstelleinheit (100; 100b) vorgesehen ist, wobei die Identifikationseinheit (20; 20b) die Induktionsheizeinheit (18; 18b) zumindest teilweise umfasst, und wobei die Identifikationseinheit (20; 20b) dazu vorgesehen ist, jedem zu identifizierenden Objekt eine individuelle Identität zuzuordnen, **gekennzeichnet durch** zumindest eine weitere Aufstelleinheit (102), welche zu einer Anordnung oberhalb der Abdeckplatte (16, 16b) vorgesehen ist und zumindest eine weitere Unterlegeinheit (24) aufweist, welche in dem Heizbetriebszustand zu einer Anordnung zwischen einem zu erhitzenden weiteren Kochgeschirrelement (26) der weiteren Aufstelleinheit (102) und der Abdeckplatte (16, 16b) vorgesehen ist, wobei die Identifikationseinheit (20; 20b) zu einer simultanen Identifikation zumindest des Teils der Aufstelleinheit (100; 100b) in Abhängigkeit von einem Signal der Aufstelleinheit (100; 100b) und zumindest eines Teils der weiteren Aufstelleinheit (102) vorgesehen ist.

2. Kochsystem (10) nach Anspruch 1, **dadurch gekennzeichnet, dass** die Aufstelleinheit (100) zumindest eine Unterlegeinheit (12) aufweist, welche in dem Heizbetriebszustand zu einer Anordnung zwischen einem zu erhitzenden Kochgeschirrelement (14) der Aufstelleinheit (100) und der Abdeckplatte (16) vorgesehen ist.

3. Kochsystem (10) nach Anspruch 1, **dadurch gekennzeichnet, dass** die Identifikationseinheit (20) zu einer simultanen Identifikation der Unterlegeinheit (12) und wenigstens eines weiteren Identifikationsobjekts (14, 24, 26) vorgesehen ist.

4. Kochsystem (10; 10b) nach einem der vorhergehenden Ansprüche, **gekennzeichnet durch** eine Bedieneinheit (22; 22b), welche zu einer Bedienung der Identifikationseinheit (20; 20b) vorgesehen ist.

5. Kochsystem (10; 10b) nach Anspruch 4, **dadurch gekennzeichnet, dass** die Bedieneinheit (22; 22b) zumindest teilweise in der Aufstelleinheit (100; 100b) integriert ist.

6. Kochsystem (10; 10b) nach einem der vorhergehenden Ansprüche, **dadurch gekennzeichnet, dass** die Identifikationseinheit (20; 20b) zur Identifikation zumindest des Teils der Aufstelleinheit (100; 100b) dazu vorgesehen ist, ein kodiertes Identifikationssignal bereitzustellen.

7. Kochsystem (10; 10b) nach Anspruch 6, **dadurch gekennzeichnet, dass** das Identifikationssignal ein induktives Signal der Induktionsheizeinheit (18; 18b) ist.

8. Kochsystem (10; 10b) zumindest nach Anspruch 3, **dadurch gekennzeichnet, dass** das weitere Identifikationsobjekt ein auf der Unterlegeinheit (12) angeordnetes Kochgeschirrelement (14) der Aufstelleinheit (100) ist.

9. Kochsystem (10; 10b) zumindest nach Anspruch 3, **dadurch gekennzeichnet, dass** das weitere Identifikationsobjekt zumindest ein Teil einer weiteren Aufstelleinheit (102; 102b) ist, welche zu einer Anordnung oberhalb der Abdeckplatte (16; 16b) vorgesehen ist.

10. Kochsystem (10b) zumindest nach Anspruch 4, **dadurch gekennzeichnet, dass** die Aufstelleinheit (100b) zumindest eine Gehäuseeinheit (104b) aufweist, in welcher die Bedieneinheit (22b) zumindest teilweise integriert ist.

11. Verfahren zu einem Betrieb eines Kochsystems (10; 10b), insbesondere nach einem der den Ansprüche 1 bis 10, welches zumindest eine Aufstelleinheit (100; 100b), welche in wenigstens einem Heizbetriebszustand zu einer Anordnung oberhalb einer Abdeckplatte (16; 16b) vorgesehen ist, und eine Induktionsheizeinheit (18; 18b), welche zu einer Erhitzung zumindest eines Teils der Aufstelleinheit (100; 100b) vorgesehen ist, umfasst, wobei der Teil der Aufstelleinheit (100; 100b) identifiziert wird, wobei jedem zu identifizierenden Objekt eine individuelle Identität zuordnet wird, und wobei eine Identifikationseinheit (20; 20b) die Induktionsheizeinheit (18; 18b) zumindest teilweise umfasst, **dadurch gekennzeichnet, dass** zumindest der Teil der Aufstelleinheit (100, 100b) in Abhängigkeit von einem Signal der Aufstelleinheit (100, 100b) simultan mit zumindest einem Teil einer weiteren Aufstelleinheit (102, 102b), welche zu einer Anordnung oberhalb der Abdeckplatte (16, 16b) vorgesehen ist und zumindest eine weitere Unterlegeinheit aufweist, welche in dem Heizbetriebszustand zu einer Anordnung zwischen einem zu erhitzenden weiteren Kochgeschirrelement (26) der weiteren Aufstelleinheit (102) und der Abdeckplatte (16, 16b) vorgesehen ist, identifiziert wird.

## Claims

1. Cooking system (10; 10b) having at least one placement unit (100; 100b) that is provided in at least one heating operating state for arrangement above a cover plate (16; 16b), having an induction heating unit (18; 18b) that is provided so as to heat at least a part of the placement unit (100; 100b), and having at least one identification unit (20; 20b) that is provided so as to identify at least the placement unit (100; 100b), wherein the identification unit (20; 20b) at least in part comprises the induction heating unit (18; 18b), and wherein the identification unit (20;20b) is provided so as to allocate an individual identity to each object that is to be identified, **characterised by** at least one further placement unit (102) that is provided for arrangement above the cover plate (16, 16b) and has at least one further base unit (24) that is provided in the heating operating state for arrangement between a further item of cookware (26), which is to be heated, of the further placement unit (102) and the cover plate (16, 16b), wherein the identification unit (20; 20b) is provided so as to simultaneously identify at least the part of the placement unit (100; 100b) in dependence upon a signal of the placement unit (100; 100b) and at least a part of the further placement unit (102).

2. Cooking system (10) according to claim 1, **characterised in that** the placement unit (100) has at least one base unit (12) that is provided in the heating operating state for arrangement between an item of cookware (14), which is to be heated, of the placement unit (100) and the cover plate (16).

3. Cooking system (10) according to claim 1, **characterised in that** the identification unit (20) is provided so as to simultaneously identify the base unit (12) and at least one further identification object (14, 24, 26).

4. Cooking system (10; 10b) according to one of the preceding claims, **characterised by** an operating unit (22; 22b) that is provided so as to operate the identification unit (20; 20b).

5. Cooking system (10; 10b) according to claim 4, **characterised in that** the operating unit (22; 22b) is at least in part integrated into the placement unit (100; 100b).

6. Cooking system (10; 10b) according to one of the preceding claims, **characterised in that** the identification unit (20; 20b) is provided so as to provide an encoded identification signal so as to identify at least the part of the placement unit (100; 100b).

7. Cooking system (10; 10b) according to claim 6, **characterised in that** the identification signal is an inductive signal of the induction heating unit (18; 18b).

8. Cooking system (10; 10b) at least according to claim 3, **characterised in that** the further identification object is an item of cookware (14), of the placement unit (100), arranged on the base unit (12).

9. Cooking system (10; 10b) at least according to claim 3, **characterised in that** the further identification object is at least a part of a further placement unit (102; 102b) that is provided for arrangement above the cover plate (16; 16b).

10. Cooking system (10b) at least according to claim 4, **characterised in that** the placement unit (100b) has at least one housing unit (104b) in which the operating unit (22b) is at least in part integrated.

11. Method for operating a cooking system (10; 10b), in particular according to one of claims 1 to 10, and said cooking system comprises at least one placement unit (100; 100b) that is provided in at least one heating operating state for arrangement above a cover plate (16; 16b), and an induction heating unit (18; 18b) that is provided so as to heat at least a part of the placement unit (100; 100b), wherein the part of the placement unit (100; 100b) is identified, wherein an individual identity is allocated to each object that is to be identified, and wherein an identification unit (20; 20b) at least in part comprises the induction heating unit (18; 18b), **characterised in that** at least the part of the placement unit (100; 100b) is identified in dependence upon a signal of the placement unit (100, 100b) simultaneously with at least a part of a further placement unit (102, 102b) that is provided for arrangement above the cover plate (16, 16b) and has at least one further base unit that is provided in the heating operating state for arrangement between a further item of cookware (26), which is to be heated, of the further placement unit (102) and the cover plate (16, 16b).

## Revendications

1. Système de cuisson (10 ; 10b) comprenant au moins une unité à poser (100 ; 100b), laquelle sert, dans au moins un état de fonctionnement du chauffage, à être disposée au-dessus d'une plaque de recouvrement (16 ; 16b), comprenant une unité de chauffage par induction (18 ; 18b), laquelle sert à chauffer au moins une partie de l'unité à poser (100 ; 100b), et comprenant au moins une unité d'identification (20 ; 20b) servant à l'identification d'au moins l'unité à poser (100 ; 100b), l'unité d'identification (20 ; 20b) comprenant au moins en partie l'unité de chauffage par induction (18 ; 18b), et l'unité d'identification (20 ; 20b) servant à attribuer à chaque objet à identifier, une identité individuelle, **caractérisé par** au moins une autre unité à poser (102), laquelle sert à être disposée au-dessus de la plaque de recouvrement (16, 16b) et comprend au moins une autre unité placée en dessous (24), laquelle sert, dans l'état de fonctionnement du chauffage, à être disposée entre un autre élément formant ustensile de cuisson (26) à chauffer de l'autre unité à poser (102) et la plaque de recouvrement (16, 16b), l'unité d'identification (20 ; 20b) servant à l'identification simultanée d'au moins une partie de l'unité à poser (100 ; 100b) en fonction d'un signal de l'unité à poser (100 ; 100b) et d'au moins une partie de l'autre unité à poser (102).

2. Système de cuisson (10) selon la revendication 1, **caractérisé en ce que** l'unité à poser (100) comprend au moins une unité placée en dessous (12), laquelle sert, dans l'état de fonctionnement du chauffage, à être disposée entre un élément formant ustensile de cuisson (14) à chauffer de l'unité à poser (100), et la plaque de recouvrement (16).

3. Système de cuisson (10) selon la revendication 1, **caractérisé en ce que** l'unité d'identification (20) sert à l'identification simultanée de l'unité placée en dessous (12) et au moins un autre objet d'identification (14, 24, 26).

4. Système de cuisson (10 ; 10b) selon l'une des revendications précédentes, **caractérisé par** une unité de commande (22 ; 22b), laquelle sert à commander l'unité d'identification (20 ; 20b).

5. Système de cuisson (10 ; 10b) selon la revendication 4, **caractérisé en ce que** l'unité de commande (22 ; 22b) est au moins partiellement intégrée à l'unité à poser (100 ; 100b).

6. Système de cuisson (10 ; 10b) selon l'une des revendications précédentes, **caractérisé en ce que** l'unité d'identification (20 ; 20b) d'identification d'au moins la partie de l'unité à poser (100 ; 100b), sert à fournir un signal d'identification codé.

7. Système de cuisson (10 ; 10b) selon la revendication 6, **caractérisé en ce que** le signal d'identification est un signal inductif de l'unité de chauffage par induction (18 ; 18b).

8. Système de cuisson (10 ; 10b) au moins selon la revendication 3, **caractérisé en ce que** l'autre objet d'identification est un élément formant ustensile de cuisson (14) de l'unité à poser (100) se trouvant sur l'unité placée en dessous (12).

9. Système de cuisson (10 ; 10b) au moins selon la revendication 3, **caractérisé en ce que** l'autre objet d'identification est au moins une partie d'une autre unité à poser (102 ; 102b) qui sert à être disposée au-dessus de la plaque de recouvrement (16 ; 16b).

10. Système de cuisson (10b) au moins selon la revendication 4, **caractérisé en ce que** l'unité à poser (100b) comprend au moins une unité formant enveloppe (104b) dans laquelle l'unité de commande (22b) est au moins partiellement intégrée.

11. Procédé de fonctionnement d'un système de cuisson (10 ; 10b) en particulier selon l'une des revendications 1 à 10, laquelle comprend au moins une unité à poser (100 ; 100b), qui sert, dans au moins un état de fonctionnement du chauffage, à être disposée au-dessus d'une plaque de recouvrement (16 ; 16b), et une unité de chauffage par induction (18 ; 18b), qui sert au chauffage d'au moins une partie de l'unité à poser (100 ; 100b), la partie de l'unité à poser (100 ; 100b) étant identifiée, une identité individuelle étant attribuée à un objet à identifier et une unité d'identification (20 ; 20b) comprenant au moins partiellement l'unité de chauffage par induction (18 ; 18b), **caractérisé en ce qu'**au moins la partie de l'unité à poser (100, 100b) est identifiée en fonction d'un signal de l'unité à poser (100, 100b) simultanément avec au moins une partie d'une autre unité à poser (102, 102b), laquelle sert à être disposée au-dessus de la plaque de recouvrement (16, 16b), et comprend au moins une autre unité placée en dessous, laquelle sert, dans l'état de fonctionnement du chauffage, à être disposée entre un autre élément formant ustensile de cuisson (26) à chauffer de l'autre unité à poser (102) et la plaque de recouvrement (16, 16b).
